# FASCICULE DE BREVET EUROPEEN

(11) **EP 0 419 352 B1**
(45) Date de publication et mention de la délivrance du brevet: **30.03.1994**
(21) Numéro de dépôt: 90402585.5
(22) Date de dépôt: 19.09.1990
(51) Int. Cl.: F02M 59/46, F16K 31/08, H01F 7/16

(54) **Electrovanne à aimant permanent**
Elektromagnetventil mit Dauermagnet
Electromagnetic valve with permanent magnet

(30) Priorité: 22.09.1989 FR 8912487
(43) Date de publication de la demande: 27.03.1991
(73) Titulaire: SOLEX, F-92002 Nanterre Cédex (FR)
(72) Inventeur: Labouesse, Roger, F-92500 Rueil Malmaison (FR)
(74) Mandataire: Bérogin, Francis

(56) Documents cités:
- EP-A- 0 333 452
- DE-A- 2 826 212
- DE-B- 1 267 924
- PATENT ABSTRACTS OF JAPAN vol. 10, no. 340 (E-455)(2396) 18 novembre 1986, & JP-A-61 144005 (SHINICHI WATANABE) 01 juillet 1986

## Description

L'invention concerne les électrovannes, du type comprenant, d'une part, un boîtier contenant un électroaimant à bobinage de commande et dans lequel est ménagé un passage limité par un siège de réception d'un obturateur, et, d'autre part, un équipage mobile comprenant l'obturateur un aimant permanent et un noyau de matériau ferromagnétique doux, l'équipage mobile étant déplaçable dans le boîtier **e**ntre doux positions, dont l'une est définie par l'appui de l'obturateur sur le siège, l'équipage mobile étant maintenu dans une première position, de repos, par l'aimant permanent lorsque le bobinage de l'électro-aimant n'est pas alimenté, et déplacé vers une seconde position, active, lorsque le bobinage est alimenté.

Par DE-1 267 924 on connait une électrovanne de ce type, dans laquelle le noyau et: l'aimant permanent sont reliés par une entretoise et son- disposés sensiblement de part et d'autre de l'électro-aimant dans la direction de déplacement de l'équipage mobile, le circuit magnétique comportant l'aimant permanent et le circuit magnétique comportant l'électro-aimant et le noyau comprenant également une carcasse fixe de forme annulaire logée dans le boîtier et traversée par l'entretoise, l'ensemble étant agencé de sorte qu'en position active l'entrefer entre le noyau et la carcasse du circuit magnétique comportant l'électro-aimant et le noyau est minimum, alors que l'entrefer entre l'aimant permanent et la carcasse du circuit magnétique comportant l'aimant permanent est maximum, et inversement en position de repos.

Cependant, l'électrovanne décrite dans ce document est un dispositif bi-stable, dans lequel l'équipage mobile est maintenu dans chacune de ses deux positions extrêmes uniquement par l'aimant permanert, et bascule de l'une de ses deux positions à l'autre par une excitation brève du bobinage de commande de l'électro-aimant.

De même on connait par DE-2 826 212 une électrovanne également agencée en dispositif bi-stable, dans lequel un équipage mobile est maintenu dans chacune de ses deux positions extrêmes uniquement par des aimants permanents, des bobinages d'électro-aimant n'étant alimentés qu'au moment du passage de l'équipage mobile de l'une à l'autre de ses deux positions, et dans lequel une entretoise en un matériau amagnétique s'étend entre un aimant permanent et l'un et/ou l'autre de deux noyaux.

Par ailleurs, on sait que l'utilisation d'un aimant comme organe de rappel permet de réaliser une électrovanne de très faibles dimensions, ce qui constitue un avantage dans de nombreux cas. En particulier, les électrovannes de ce type trouvent une application importante, bien que non exclusive, dans les installations d'alimentation en combustible des moteurs à combustion interne.

Dans la plupart des électrovannes du second type ci-dessus défini, qui existent à l'heure actuelle, la position dans laquelle l'obturateur libère le siège est définie par l'appui de l'aimant permanent contre la carcasse ou le noyau en fer doux de l'électro-aimant.

Si cette disposition est simple, elle a en contrepartie des inconvénients. En particulier, du fait que la force exercée sur l'équipage mobile par l'électro-aimant est une fonction rapidement décroissante de l'entrefer, l'effort de maintien de l'obturteur sur le siège peut être si faible que des risques de fuite existent.

L'invention vise à fournir une électrovanne du type connu par DE-1 267 924, mais répondant mieux aux exigences de la pratique que celles antérieurement connues du second type précité, utilisant un aimant comme organe de rappel vers l'une des deux positions extrêmes de l'équipage mobile, notamment en ce qu'elle permet de donner à la force agissant sur l'obturateur une valeur évitant à coup sûr les fuites et, dans des modes avantageux de réalisation, réduit la variation des forces exercées sur l'équipage, en fonction de la position de l'obturateur, en comparaison avec les électrovannes existantes à rappel magnétique. L'invention permet également de réaliser une électrovanne dans laquelle les forces s'exerçant sur l'équipage mobile sont maximales lorsque ce dernier occupe l'une ou l'autre des positions extrêmes qu'il doit prendre en fonctionnement normal.

Dans ce but, l'invention propose notamment une électrovanne de structure connue par DE-1 267 924, et telle que présentée ci-dessus, qui se caractérise en ce que l'entretoise, en matériau amagnétique, est d'une longueur constante entre le noyau et l'aimant permanent, et choisie telle que, compte tenu de la distance entre le siège et un couvercle fermant le boîtier pour limiter les déplacements de l'équipage mobile, les entrefers entre l'aimant permanent et la carcasse correspondante en position de repos et entre le noyau et la carcasse correspondante en position active sont des entrefers minimum mais non nuls, et que l'équipage mobile est maintenu en position active tant que le bobinage de l'électro-aimant est alimenté, et rappelé de la position active vers la position de repos par l'aimant permanent dès que le bobinage cesse d'être alimenté.

L'entretoise peut être fixée au noyau et/ou à l'aimant permanent ou présenter simplement une liaison de butée avec eux, ce qui facilite la construction de l'électrovanne.

L'invention sera mieux comprise à la lecture de la description qui suit de modes particuliers de réalisation, donnés à tite d'exemples non limitatifs. La description se réfère aux dessins qui l'accompagnent, dans lesquels :
- la Figure 1 montre une électrovanne selon un premier mode de réalisation de l'invention, en coupe suivant un plan passant par son axe, les éléments constitutifs étant représentés dans la position qu'ils occupent lorsque l'électro-aimant n'est pas alimenté ;
- la Figure 2, similaire à la Figure 1, montre l'équipage de l'électrovanne dans la position qu'il occupe lorsque l'électro-aimant est alimenté ;
- la Figure 3 est une vue de l'électrovanne de la Figure 1, dans la direction III-III ;
- la Figure 4, similaire à la Figure 1, montre une variante de réalisation de l'invention.

L'électrovanne montrée en Figures 1 à 3 est du type fermé au repos, c'est-à-dire comportant un obturateur en appui sur son siège lorsque l'électrovanne n'est pas alimentée en courant électrique.

Cette électrovanne comprend un boîtier 10 de forme générale cylindrique, en matériau amagnétique, dont la partie avant, de diamètre réduit, est filetée pour permettre de fixer le boîtier par vissage dans un corps de fonderie 12. Un joint d'étanchéité 14, interposé entre un épaulement du boîtier 10 et le corps 12, évite les fuites.

Dans le corps de fonderie 12 représenté sont ménagés des canaux 16 et 18 qui communiquent par l'intermédiaire d'un passage défini par un siège 20 dans la partie avant du boîtier. Dans la partie avant est ménagée une gorge de réception d'un joint torique 22 destiné à supprimer les communications entre les canaux 16 et 18 autrement que par le passage.

Un espace ménagé à l'intérieur du boîtier contient un support tubulaire 23 en matière plastique portant le bobinage 24 d'un électro-aimant comportant également une carcasse fixe en fer doux 26, de forme annulaire. Les extrémités du bobinage sont reliées à des broches 28 et 30 de connexion avec un circuit d'excitation en courant continu (non représenté), placées à l'arrière du boîtier 10.

Un équipage, mobile vers et à partir du siège 20, comporte un obturateur 32 déplaçable entre une position de repos où il s'appuie sur le siège 20 (Figure 1) et une position active où il en est écarté (Figure 2). L'obturateur est fixé, par exemple par emmanchement, sur un noyau 34 en fer doux, qui tend à passer de la position de repos (position de fermeture de l'obturateur) à la position active (position d'ouverture de l'obturateur où il est montré en Figure 2) sous l'action des forces électromagnétiques exercées par l'électroaimant lorsque le bobinage 24 est alimenté quel que soit le sens de passage du courant. Un aimant permanent 36, à aimantation axiale, est placé à l'arrière de l'électroaimant et couplé mécaniquement au noyau 34 par une tige 38, constituant entretoise. La tige entretoise coulisse dans le passage central de la carcasse annulaire en fer doux 26. Elle est en matériau amagnétique, par exemple en matière plastique. Dans le mode de réalisation représenté en Figures 1 à 3, l'entretoise a un simple appui de butée sur le noyau 34 et l'aimant 36. Mais elle pourrait être fixée à l'un et/ou à l'autre de ces éléments.

La longueur de l'entretoise 38 est telle que, lorsque l'obturateur est en appui sur son siège, un entrefer e subsiste entre les faces en regard de la carcasse 26 et de l'aimant permanent 36, pour éviter un collage dû à l'aimantation résiduelle de la carcasse. Un couvercle 40 placé à l'arrière du boîtier limite le recul de l'aimant 36 de façon qu'un entrefer subsiste encore entre la carcasse 26 et le noyau 34, l'un et l'autre en fer doux, lorsque le bobinage 24 est alimenté.

Des jeux de circulation d'air sont ménagés dans le boîtier de façon que les déplacements de l'équipage mobile ne soient pas gênés par la variation de volume des chambres délimitées par des pièces fixes et mobiles.

Le fonctionnement de l'électrovanne qui vient d'être décrite est le suivant.

Lorsque le bobinage 24 n'est pas alimenté, l'aimant permanent 36 tend à s'appliquer contre la carcasse 26 en fer doux et maintient l'obturateur 32 sur son siège 20, la force exercée par l'aimant étant transmise par l'entretoise 38 et le noyau 34.

Lorsque le bobinage 24 est alimenté par un courant continu de sens tel que le pôle de l'électro-aimant qui se forme en regard de l'aimant 36 soit de même nature que le pôle qui lui fait face, il y a simultanément :
- application à l'aimant 36 d'une force de répulsion, qui tend à l'amener dans la position de butée où il est montré en Figure 2,
- application au noyau 34 d'une force d'attraction vers l'électro-aimant, tendant à le déplacer, et donc à déplacer l'aimant 36 par l'intermédiaire de l'entretoise 38, jusqu'à ce que l'aimant 36 soit en butée contre le couvercle 40.

La force électromagnétique qui s'exerce sur le noyau 34 peut être maximale lorsque l'équipage est dans la position de pleine ouverture, ce qui réduit le risque de décollement du noyau, par exemple sous l'action de chocs ou de vibrations.

Lorsqu'on cesse d'alimenter le bobinage 24, l'aimant 36 ramène tout l'équipage en position de fermeture.

Grâce à cette disposition, la force exercée par l'aimant 36 et tendant à faire avancer l'équipage mobile vers la position de fermeture est constamment croissante depuis la position montrée en Figure 2 jusqu'à la position d'obturation montrée en Figure 1 : en conséquence, les risques de fuite entre le siège 20 et l'obturateur 32 sont réduits.

Une électrovanne selon l'invention peut également être constituée de façon à être ouverte, et non pas fermée, au repos.

La Figure 4 montre une électrovanne ayant la même constitution générale que celle de la Figure 1, si ce n'est que l'aimant 36a est solidaire de l'obturateur 32 alors que le noyau de fer doux 34a est placé à l'arrière de l'électro-aimant. Le noyau 34a et l'entretoise 38 ont une longueur telle qu'un entrefer e de quelques dixièmes de millimètres subsiste entre l'aimant permanent 36a et la carcasse en fer doux 26 lorsque le noyau 34a est en appui contre le couvercle 40.

La source de courant continu d'alimentation du bobinage 24 a une polarité telle qu'à l'extrémité de la carcasse 26 en regard de l'aimant permanent 36a se forme un pôle de même nature que celui qui se trouve en face. Par exemple, dans le cas illustré en Figure 4, où l'aimant permanent 36a présente un pôle sud face à la carcasse 26, le sens du courant dans le bobinage 24 doit être tel qu'un pôle sud se forme en face de l'aimant permanent 36a.

Dans le cas de la Figure 4, la force exercée par le noyau 34a est encore maximale lorsque l'équipage mobile atteint la position vers laquelle l'entraîne le noyau. A cette force s'ajoute celle due à la répulsion entre pôles de même nom de la carcasse 26 et de l'aimant permanent 36a. Dans une certaine mesure, l'augmentation progressive de la force exercée par le noyau 34a au fur et à mesure de la réduction de l'entrefer compense la diminution progressive de la force de répulsion qui s'exerce sur l'aimant permanent 36a.

Lorsque le bobinage 24 n'est pas alimenté, seule la force d'attraction de l'électro-aimant 36a maintient l'équipage en position de pleine ouverture. Mais cette force d'attraction est alors maximale, du fait que l'entrefer e a alors une valeur minimale, presque nulle.

L'invention est susceptible de nombreuses variantes de réalisation. En particulier, le noyau en fer doux, ou en un matériau ferromagnétique ayant des propriétés similaires, et l'aimant permanent pourraient avoir des formes différentes de celles qui ont été représentées et pourraient en particulier avoir la même forme.

## Revendications

1. Electrovanne comprenant, d'une part, un boîtier (10) contenant un électro-aimant à bobinage (24) de commande et dans lequel est ménagé un passage limité par un siège (20) de réception d'un obturateur (32) et, d'autre part, un équipage mobile comprenant l'obturateur (32), un aimant permanent (36,36a) et un noyau (34,34a) de matériau ferromagnétique doux, et tel que le noyau (34,34a) et l'aimant permanent (36,36a) sont reliés par une entretoise (38) et sont disposés sensiblement de part et d'autre de l'électro-aimant dans la direction du déplacement de l'équipage mobile, qui est déplaçable dans le boîtier entre deux positions, dont l'une est définie par l'appui de l'obturateur (32) sur le siège (20), l'équipage mobile étant maintenu dans une première position, de repos, par l'aimant permament (36,-36a), lorsque le bobinage (24) de l'électro-aimant n'est pas alimenté, et déplacé vers une seconde position, active, lorsque le bobinage (24) est alimenté, le circuit magnétique comportant l'aimant permanent (36,36a) et le circuit magnétique comportant l'électro-aimant et le noyau (34,34a) comprenant également une carcasse fixe (26) de forme annulaire logée dans le boîtier (10) et traversée par l'entretoise (38), l'ensemble étant agencé de sorte qu'en position active l'entrefer entre le noyau (34,34a) et la carcasse (26) du circuit magnétique comportant l'électroaimant et le noyau (34,34a) est minimum alors que l'entrefer entre l'aimant permanent (36,36a) et la carcasse (26) du circuit magnétique comportant l'aimant permanent (36,36a) est maximum, et inversement en position de repos, caractérisée en ce que l'entretoise, en matériau amagnétique, est d'une longueur constante entre le noyau (34,34a) et l'aimant permanent (36,36a), et choisie telle que, compte tenu de la distance entre le siège (20) et un couvercle (40) fermant le boîtier (10) pour limiter le déplacement de l'équipage mobile, les entrefers (e) entre l'aimant permanent (36,36a) et la carcasse correspondante (26) en position de repos et entre le noyau (34,34a) et la carcasse correspondante (26) en position active sont des entrefers (e) minimum mais non nuls, et en ce que l'équipage mobile est maintenu en position active tant que le bobinage (24) de l'électro-aimant est alimenté, et que l'équipage mobile est rappelé de la position active vers la position de repos par l'aimant permanent (36,36a) dès que le bobinage (24) cesse d'être alimenté.

2. Electrovanne selon la revendication 1, caractérisée en ce que l'entretoise (38) a une liaison de butée simple avec l'aimant permanent (36,36a) et avec le noyau (34,34a).

3. Electrovanne selon la revendication 1, caractérisée en ce que l'entretoise (38) est fixée à l'un et/ou à l'autre de l'aimant permanent (36,36a) et du noyau (34,34a).

4. Electrovanne selon l'une quelconque des revendications 1 à 3, caractérisée en ce que ladite carcasse fixe (26) est en matériau ferromagnétique doux et placée dans le bobinage (24), autour de l'entretoise (38), et appartient simultanément aux circuits magnétiques comportant l'un, l'électro-aimant et le noyau (34,34a), et l'autre, l'aimant permanent (36,36a).

5. Electrovanne selon l'une quelconque des revendications 1 à 4, caractérisée en ce que, lorsque l'électroaimant est alimenté, un courant continu circule dans le bobinage (24) dans un sens tel que le pôle créé à l'extrémité de la carcasse (26) adjacente à l'aimant permanent (36,36a) est de même nature que le pôle en regard de l'aimant permanent (36,36a) qui est à aimantation axiale.

6. Electrovanne selon l'une quelconque des revendications 1 à 5, caractérisée en ce que l'obturateur (32) est directement fixé à l'aimant permanent (36a).

7. Electrovanne selon l'une quelconque des revendications 1 à 5, caractérisée en ce que l'obturateur (32) est directement fixé au noyau (34).

## Patentansprüche

1. Elektroventil mit einem Gehäuse (10), das einen Elektromagnet mit einer Wicklung (24) für die Steuerung enthält und in dem ein Kanal ausgebildet ist, der durch einen Sitz (20) zur Aufnahme eines Verschlußglieds (32) begrenzt ist, und mit einem beweglichen Organ, bestehend aus dem Verschlußglied (32), einem Dauermagnet (36; 36a) und einem Kern (34; 34a) aus weichem ferromagnetischem Material, wobei der Kern (34, 34a) und der Dauermagnet (36; 36a) durch ein Zwischentück (38) verbunden und im wesentlichen beiderseits des Elektromagnets (24) in der Verschiebungsrichtung des beweglichen Organs angeordnet sind, das im Gehäuse (10) zwischen zwei Stellungen verschiebbar ist, von denen die eine durch die Anlage des Verschlußglieds (32) am Sitz (40) definiert ist, wobei das bewegliche Organ durch den Dauermagnet (36; 36a) in einer erten oder Ruhestellung gehalten wird, wenn die Wicklung (24) des Elektromagnets nicht gespeist wird, und in eine zweite, aktive Stellung verschoben wird, wenn die Wicklung (24) gespeist wird, wobei der magnetische Kreis mit dem Dauermagnet (36; 36a) und der magnetische Kreis mit dem Elektromagnet und dem Kern (34; 34a) auch einen feststehenden ringförmigen Körper (26) aufweisen, der im Gehäuse (10) eingebaut ist und vom Zwischenstück (38) durchquert wird, wobei die Anordnung derart betrieben wird, daß in der aktiven Stellung der Spalt zwischen dem Kern (34; 34a) und dem Körper (26) des magnetischen Kreises mit dem Elektromagnet und dem Kern (34; 34a) ein Minimum ist, während der Spalt zwischen dem Dauermagnet (36; 36a) und dem Körper (26) des magnetischen Kreises mit dem Dauermagnet (36; 36a) ein Maximum ist, und umgekehrt in der Ruhestellung,
dadurch **gekennzeichnet**,
daß das Zwischenstück (38) aus unmagnetischem Material zwischen dem Kern (34; 34a) und dem Dauermagnet (36; 36a) eine konstante Länge hat und derart gewählt ist, daß in Anbetracht des Abstands zwischen dem Sitz (20) und einem das Gehäuse (10) schließenden Deckel (40) zur Begrenzung der Verschiebung des beweglichen Organs die Spalte (e) zwischen dem Danermagnet (36; 36a) und dem entsprechenden Körper (26) in Ruhestellung und zwischen dem Kern (34; 34a) und dem entsprechenden Körper (26) in aktiver Stellung minimale Spalte, jedoch nicht gleich Null sind, und
daß das bewegliche Organ in der aktiven Stellung gehalten wird, solang die Wicklung (24) des Elektromagnets gespeist wird, und durch den Dauermagnet von der aktiven Stellung in die Ruhestellung zurückgestellt wird, sobald die Wicklung (24) nicht mehr gespeist wird.

2. Elektroventil nach Anspruch 1, dadurch gekennzeichnet, daß das Zwischenstück (38) mit dem Dauermagnet (36; 36a) und mit dem Kern (34; 34a) eine einfache Anlageverbindung hat.

3. Elektroventil nach Anspruch 1, dadurch gekennzeichnet, daß das Zwischenstück (38) am Dauermagnet (36; 36a) und/oder am Kern (34; 34a) befestigt ist.

4. Elektroventil nach einem der Ansprüche 1 bis 3, dadurch gekennzeichnet, daß der feststehende Körper (26) aus weichem ferromagnetischem Material besteht und in der Wicklung (24) um das Zwischenstück (38) herum angeordnet ist und gleichzeitig zu den magnetischen Kreisen gehört, von denen der eine den Elektromagnet und den Kern (34; 34a) und der andere den Dauermagnet (36; 36a) enthält.

5. Elektroventil nach einem der Anspsrüche 1 bis 4, dadurch gekennzeichnet, daß bei Speisung des Elektromagnets in der Wicklung (24) Gleichstrom in einer solchen Richtung fließt, daß der Pol, der an dem dem Dauermagnet (36;36a) benachbarten Ende des Körpers (26) erzeugt wird, von gleicher Art ist wie der Pol gegenüber dem axial magnetisierten Dauermagnet (36; 36a).

6. Elektroventil nach einem der Ansprüche 1 bis 5, dadurch gekennzeichnet, daß das Verschlußglied (32) unmittelbar am Dauermagnet (36a) befestigt ist.

7. Elektromagnet nach einem der Ansprüche 1 bis 5, dadurch gekennzeichnet, daß das Verschlußglied (32) unmittelbar am Kern (34) befestigt ist.

## Claims

1. A solenoid valve comprising on the one hand a casing (10) containing an electromagnet with a control winding (24) and formed with a passage bounded by a seat (20) for receiving a closing device (32) and, on the other hand, a moving element comprising the closing device (32), a permanent magnet (36, 36a) and a core (34, 34a) made of soft ferromagnetic material, and such that the core (34, 34a) and the permanent magnet (36, 36a) are connected by a cross-member (38) and are disposed substantially on either side of the electromagnet in the direction of motion of the moving element, which is movable in the casing between two positions, one defined by the closing device (32) abutting the seat (20), the moving element being held in a first inoperative position by the permanent magnet (36 - 36a) when the winding (24) of the electromagnet is not energised, and moved to a second operative position when the winding (24) is energised, the magnetic circuit comprising the permanent magnet (36, 36a) and the magnetic circuit comprising the electromagnet and the core (34, 34a) also comprising a fixed annular yoke ring (26) disposed in the casing (10) and through which the cross-member (38) extends, the assembly being so arranged that in the operative position the air gap between the core (34, 34a) and the yoke ring (26) of the magnetic circuit comprising the electromagnet and the core (34, 34a) is at a minimum whereas the air gap between the permanent magnet (36, 36a) and the yoke ring (26) of the magnetic circuit comprising the permanent magnet (36, 36a) is at a maximum, and vice versa in the inoperative position, characterised in that the cross-member, which is made of non-magnetic material, has a constant length between the core (34, 34a) and the permanent magnet (36, 36a) and is so chosen that, allowing for the distance between the seat (20) and a cover (40) closing the casing (10) to limit the motion of the moving element, the air gaps (e) between the permanent magnet (36, 36a) and the corresponding yoke ring (26) in the inoperative position and between the core (34, 34a) and the corresponding yoke ring (26) in the operative position are minimum but not zero, and the moving element is held in the operative position as long as the electromagnet winding (24) is energised, and the moving element is returned from the operative position to the inoperative position by the permanent magnet (36, 36a) as soon as the winding (24) ceases to be energised.

2. A solenoid valve according to claim 1, characterised in that the cross-member (38) is connected by simple abutment against the permanent magnet (36, 36a) and against the core (34, 34a).

3. A solenoid valve according to claim 1, characterised in that the cross-member (38) is secured to the permanent magnet (36, 36a) and/or the core (34, 34a).

4. A solenoid valve according to any of claims 1 to 3, characterised in that the fixed yoke ring (26) is made of soft ferromagnetic material and placed in the winding (24) around the cross-member (38) and belongs to the magnetic circuit comprising the electromagnet and the core (34, 34a) and simultaneously to the magnetic circuit comprising the permanent magnet (36, 36a).

5. A solenoid valve according to any of claims 1 to 4, characterised in that when the electromagnet is energised, a direct current flows in the winding (24) in a direction such that the pole produced at the end of the yoke ring (26) adjacent the permanent magnet (36, 36a) is of the same nature as the facing pole of the permanent magnet (36, 36a), which is axially magnetised.

6. A solenoid valve according to any of claims 1 to 5, characterised in that the closing device (32) is directly secured to the permanent magnet (36a).

7. A solenoid valve according to any of claims 1 to 5, characterised in that the closing device (32) is directly secured to the core (34).
